# EUROPÄISCHE PATENTSCHRIFT

(11) **EP 0 344 438 B1**
(45) Veröffentlichungstag und Bekanntmachung des Hinweises auf die Patenterteilung: **08.12.1993**
(21) Anmeldenummer: 89106832.2
(22) Anmeldetag: 17.04.1989
(51) Int. Cl.: H05B 6/74, H05B 6/80

(54) **Mikrowellen-Haushaltgerät**
Microwave household appliance
Appareil domestique à micro-ondes

(30) Priorität: 31.05.1988 DE 3818490
(43) Veröffentlichungstag der Anmeldung: 06.12.1989
(73) Patentinhaber: Bosch-Siemens Hausgeräte GmbH, 81669 München (DE)
(72) Erfinder: Beifuss, Wolfgang, Dipl.-Ing., D-8225 Traunreut (DE); Husslein, Julius, Dipl.-Ing., D-8221 Vachendorf (DE); Schulte, Martin, Dipl.-Ing., D-8225 Traunreut (DE)

(56) Entgegenhaltungen:
- EP-A- 0 277 342
- DE-A- 3 028 009
- DE-A- 3 120 900
- DE-A- 3 140 150
- FR-A- 1 112 162
- FR-A- 2 357 822
- FR-A- 2 489 647
- US-A- 4 301 347
- US-A- 4 336 434

## Beschreibung

Die Erfindung bezieht sich auf ein Mikrowellen-Haushaltgerät gemäß dem Oberbegriff des Anspruches 1.

Eine derartige Anordnung ist durch die US-PS 4 334 137 bekannt.

Die Einkopplung der Mikrowellen-Leistung ohne drehende Teile, als starre Ankopplung bekannt, ergibt im Garraum eines Mikrowellen-Gerätes lastabhängige, fest eingeprägte Strukturen von Energiemaxima und Energieminima. Die daraus entstehende schlechte Energiedichteverteilung im Garraum wurde einerseits durch Wobbler und Drehantennen zu beheben versucht, und andererseits wurden Feldrührer im Hohlleiter angeordnet.

Eine gewisse Verbesserung der Energiedichteverteilung wurde durch diese Maßnahmen im allgemeinen erreicht.

Die bislang erzielten Wirkungsgrade und der dazugehörige Grad der Vergleichmäßigung der Energiedichteverteilung im Verhältnis zum technologischen und konstruktiven Aufwand sind jedoch noch verbesserunsbedürftig.

Durch die US-PS 3 949 184 und die US-PS 4 334 137 sind Feldrührer, die im Hohlleiter angeordnet sind, bekanngeworden.

Die Anordnung des Feldrührers nach US-PS 3 949 184 bezüglich der Hohlleiterposition und der Einkoppelöffnung garraumseitig ist als asymmetrisch anzusehen, wobei die Garraumabmessungen bezüglich der Anordnungen von Hohlleiter und Feldrührer in einem undefinierten Verhältnis zueinander stehen. Die rotierenden Arme des Feldrührers, der an der Hohlleiterdecke befestigt ist, sind in horizontaler Ebene geführt. Neben einem recht komplizierten Gesamtaufbau, der für ein Mikrowellen-Haushaltgerät wenig vorteilhaft ist, kann eine Aussage zum Wirkungsgrad der Anordnung bezüglich representativer Kochergebnisse nicht getroffen werden.

Aufgabe der Erfindung ist es daher, durch mindestens einen im Hohlleiter angeordneten, drehbar gelagerten Feldrührer in Kombination mit der Einkoppelgeometrie zwischen Hohlleiter und Garraum und der Garraumgestaltung die Leistungsaufnahme und Energiedichteverteilung des Garraumes zu verbessern und den konstruktiven Afwand gegenüber Wobbler- und Drehantennenanwendungen zu senken.

Die erfindungsgemäße Anordnung zur Lösung dieser Aufgabe ist gekennzeichnet durch die Merkmale des Kennzeichnungsteils von Patentanspruch 1.

Durch die erfindungsgemäße Anordnung ist die Position des drehbar gelagerten Feldrührers im Hohlleiter in Kombination zur Lage und Größe der Einkoppelöffnung im Hohlleiter und in der Garraumdecke und in Kombination zur Garraumgestaltung gebracht. Durch die optimierte Einkoppelgeometrie kombiniert mit einem für Mikrowellenanwendung optimierten Garraum wird die maximal eingekoppelte Mikrowellen-Energie und der Grad der Vergleichmäßigung der Mikrowellen-Energie zum Garraum wesentlich verbessert.

Vorteilhafte Ausgestaltungen der Erfindung sind in den Unteransprüchen enthalten.

Ein Ausführungsbeispiel nach der Erfindung ist im folgenden an Hand der Zeichnung näher beschrieben.

Es zeigt
- Fig. 1a: eine schematisierte Anordnung von einem mittig gespeisten Garraum,
- Fig. 1b: eine schematisierte Anordnung von zwei aus einem Hohlleiter in den Garraum geführten Einkoppelöffnungen, wobei der Feldrührer vor den Einkoppelöffnungen angeordnet ist,
- Fig. 1c: eine schematisierte Anordnung von zwei aus einem Hohlleiter in den Garraum geführten Einkoppelöffnungen, wobei der Feldrührer zwischen den Einkoppelöffnungen angeordnet ist,
- Fig. 2a: eine Hohlleiteranordnung mit λ/2-Koppelöffnungen und seitlich mittig darüber angeordneten Feldrührer,
- Fig. 2b: eine Draufsicht der Fig. 2a,
- Fig. 3: eine maßstäbliche Darstellung der Anordnung eines mittig gespeisten Garraumes.

Gemäß der Anordnung nach Fig. 1a speist ein Magnetron 1 einen Hohlleiter 2, in dem sich ein Feldrührer 3, der an der Hohlleiterdecke drehbar befestigt ist, befindet. Der Feldrührer 3 ist in der Umgebung einer Einkoppelöffnung 4 zu einem Garraum 5 angeordnet. Die Einkoppelöffnung 4 befindet sich in der Garraummitte und wird vom Feldrührer teilweise überstrichen Der Feldrührer 3 besitzt Metallarme, die in E = u./o. H = Ebene rotieren und über der Einkoppelöffnung 4, die mindestens λ/2 der Wellenlänge der Mikrowellen lang und breit ist, Mikrowellenenergie in den Garraum 5 einkoppeln Die Metallarme des Feldrührers sind an Keramik- oder Kunststoffstiften 6 befestigt, wobei als Kunststoffstifte vorzugsweise Teflonstifte verwendet werden. Um eine Verschmutzung von Hohlleiter 2 und Feldrührer 3 vom Garraum 5 her auszuschließen, wird die Einkoppelöffnung 4 durch eine mikrowellendurchlässige Abdeckung 7 abgedichtet. Diese Abdeckung 7 ist zum Zwecke der Reinigung und eines evtl. notwendigen Austausches herausnehmbar ausgeführt und besteht beispielsweise aus Borsilikatglas. In Abstimmung zu den Hohlleiterdaten ist der Garraum 5 aus der Sicht der Einkoppelöffnung 4 bezüglich seiner herdspezifischen Konstruktionselemente symmetrisch aufgebaut und besitzt die Mindestabmaße für Garraumhöhe ≧ 2λ, Garraumbreite und -tiefe ≧ 3λ der Wellenlänge der Mikrowellen.

Durch die Kombination von optimaler Hohlleitergestaltung mit dem genannten Herdaufbau bezüglich der Garraumwerte, wird, verbunden mit dem im Hohlleiter vorteilhaft angeordneten Feldrührer, eine sehr gute Vergleichmäßigung der eingekoppelten Mikrowellenenergie erreicht. Im Garraum herrscht also eine hohe gleichverteilte Energiedichte unter Vermeidung partiell hoher Energiedichten, die flächenbegrenzt auf dem Gargut als direkte Abbilder der Energiedichte der Einkoppelmedien auftreten und für den Garungsprozeß unerwünscht sind.

Gemäß Fig. 1b ist eine schematisierte Anordnung von zwei aus einem Hohlleiter 2 in den Garraum 5 geführten Einkoppelöffnungen 4.1 und 4.2, wobei der Feldrührer 3 vor den Einkoppelöffnungen 4.1 und 4.2 angeordnet ist, dargestellt.

Diese Anordnung von Feldrührer 3 und Einkoppelöffnungen 4.1 und 4.2 erbringt keine besseren Energievergleichmäßigungen als die Anordnung nach Fig. 1. Für Anordnung und Ausführung des Feldrührers gilt das unter der Beschreibung für Fig. 1a gesagte.

Für die Beschreibung des Garraum 5 ebenso.
Gemäß Fig. 1c ist eine schematisierte Anordnung von zwei in den Garraum 5 geführten Einkoppelöffnungen 4.1 und 4.2, wobei der Feldrührer 3 zwischen den Einkoppelöffnungen 4.1 und 4.2 angeordnet ist, dargestellt.

Für diese Feldrühreranordnung wird die Aufgabenstellung ebenfalls erfüllt, wenn für den Garraum 5 das unter der Beschreibung der Fig. 1a gesagte vorausgesetzt wird. Ordnet man die wieder λ/2 langen und breiten Einkoppelöffnungen 4.1 und 4.2 im Abstand von λ an und plaziert den Feldrührer 3 mittig, so steigt der Wirkungsgrad bezüglich der Energieeinkoppelung leicht an.

Gemäß der Anordnung nach den Figuren 2a und 2b ist die Ausführung eines Hohlleiters 2, dessen Einkoppelöffnung 4 am Hohlleiterende angeordnet ist, dargestellt. Der Hohlleiter 3.1 ist an einer Hohlleiterseitenwand drehbar gelagert, der Garraum 5 besitzt die bereits angegebene Mindestabmaße.

Die Position des Feldrührers 3.1 bezogen auf die Einkoppelöffnung 4.3 liegt in der räumlichen Mitte des über der Einkoppelöffnung befindlichen Hohlleiterendstückes. Gelagert wird der Metallarm des Feldrührers in einem Teflon-Stift 6, der seinerseits drehbar gelagert in der Hohlleiterseitenwand angeordnet ist. In Kombination mit dem durch die Mindestabmaße gekennzeichneten Garraum ist diese Einkoppelvariante bezogen auf verschiedene Garraumlasten bezüglich der Energievergleichmäßigung vorteilhaft.

Gemäß der Anordnung nach Fig. 3 ist die Kombination Hohlleiter, Einkoppelöffnung, Garraum maßstäblich dargestellt. Der Hohlleiter 2 erfüllt die im Anspruch 1 genannten Bedingungen;
- die Einkoppelöffnung 4.3 ist mindestens λ/2 der Wellenlänge der Mikrowellen lang und breit,
- die Einkoppelöffnung 4.3 befindet sich am Hohlleiterende und ist mittig zur Garraumdecke angeordnet,
- in der Umgebung der Einkoppelöffnung 4.3 befindet sich ein Feldrührer 3 (nicht dargestellt).

In Kombination dazu ist der Garraum 5 mit den Mindestabmaßen von 2λ für die Garraumhöhe und von 3λ für die Garraumbreite u. -tiefe angeordnet. Die Vorteile dieser kombinatorischen Anordnung liegen im verbesserten Wirkungsgrad und einer guten Vergleichmäßigung der Energiedichte bezogen auf ein breites Kochgutspektrum, also unterschiedlicher Garraumlasten.

Als weitere Vorteile ergeben sich eine Verminderung des konstruktiven Aufwandes gegenüber Wobbler- und Drehantennenanordnungen, bessere Garraumausnutzung und geringere Störanfälligkeit im starken Lastfall, da keine drehenden Teile mit deren spezifischen Anfälligkeiten im Garraum angeordnet sind.

## Patentansprüche

1. Mikrowellen-Haushaltgerät, wobei die von einem Magnetron erzeugte Mikrowellenenergie in mindestens einen Hohlleiter eingespeist wird, der die Energiequelle mit der Energieeinspeisestelle für einen Verbraucher in einem Garraum verbindet, wobei im Hohlleiter mikrowellenspezifische Anordnungen vorhanden sind, die die Energiedichte im Garraum vergleichmäßigen, **dadurch gekennzeichnet,** daß in der Umgebung zumindestens einer durch mikrowellendurchlässiges Material (7) abgedeckten Einkoppelöffnung (4) des Hohlleiters (2), die vorzugsweise am Hohlleiterende beginnt und mindestens λ/2 der Wellenlänge der Mikrowellen lang und breit ist und sich im Zentrum der Garraumdecke befindet, ein, die Ausgangslage betreffend, in der E = u./o. H = Ebene mit Metallarmen versehener, an einer Hohlleiterseitenfläche oder an der Hohlleiterdecke drehbar gelagerter Feldrührer (3) angeordnet ist und daß in Kombination dazu die Garraumhöhe mindestens 2λ, die Garraumbreite und -tiefe jeweils 3λ der Wellenlänge der Mikrowellen beträgt, wobei der Garraum (5) aus der Sicht der MW-Einkoppelöffnung (4) mit seinen herdspezifischen Konstruktonselementen symmetrisch aufgebaut ist und direkt unter der Einkoppelöffnung (4) im Mikrowellennahfeld garraumseitig keine metallischen Konstruktionen angeordnet sind.

2. Mikrowellen-Haushaltgerät nach Anspruch 1, dadurch gekennzeichnet, daß die Abdeckung (7) der Einkoppelöffnung (4, 4.1, 4.2) vorzugsweise aus Borsilikatglas besteht und abnehmbar angeordnet ist.

3. Mikrowellen-Haushaltgerät nach Anspruch 1, dadurch gekennzeichnet, daß die herdspezifischen Konstruktionselemente, beispielsweise aus Grilleinrichtungen und Vorrichungen für Garraumzubehör bestehend, bezüglich der Einkoppelöffnung (4) symmetrisch angeordnet sind und diese im garraumseitigen Mikrowellennahfeld nicht verdecken.

4. Mikrowellen-Haushaltgerät nach Anspruch 1 und 3, dadurch gekennzeichnet, daß für die Verwendung mehrerer Einkoppelöffnungen (4) die auf mehr als einen Hohlleiter (2) entfallen können, diese symmetrisch in der Garraumdecke angeordnet sind.

5. Mikrowellen-Haushaltgerät nach Anspruch 1, dadurch gekennzeichnet, daß der mit in E u./o. H-Ebene mit Metallarmen versehene, drehbar im Hohlleiter (2) gelagerte Feldrührer (3) über der Einkoppelöffnung (4) angeordnet ist.

6. Mikrowellen-Haushaltgerät nach Anspruch 1 und 5, dadurch gekennzeichnet, daß der Feldrührer (3) vor der Einkoppelöffnung (4) angeordnet ist.

7. Mikrowellen-Haushaltgerät nach Anspruch 1 und 5, dadurch gekennzeichnet, daß der Hohlleiter (2) zwei im Mindestabstand von λ/2 der Wellenlänge der Mikrowellen angeordnete Einkoppelöffnungen (4) besitzt und daß der Feldrührer (3) vor diesen angeordnet ist.

8. Mikrowellen-Haushaltgerät nach Anspruch 1, 5 und 7, dadurch gekennzeichnet, daß der Feldrührer (3) zwischen beiden Einkoppelöffnungen (4) angeordnet ist.

## Claims

1. Domestic microwave appliance, wherein the microwave energy produced by a magnetron is fed into at least one waveguide which connects the energy source with the energy input point for a load in a cooking space, wherein arrangements specifically for microwaves are present in the waveguide, which even out the energy density in the cooking space, characterised thereby, that a field stirrer (3), which is borne to be rotatable at a lateral waveguide surface or at the waveguide ceiling and provided with metal arms in the E and/or H plane concerning the initial position, is arranged in the neighbourhood of at least one excitation opening (4) of the waveguide (2), which opening is covered by microwave permeable material (7), preferably begins at the waveguide end and has a width and length of at least half the wavelength (λ) of the microwaves and is disposed in the centre of the cooking space ceiling, and that in combination therewith the cooking space height amounts to at least 2λ and the cooking space width and depth each to at least 3 times the wavelength (λ) of the microwaves, wherein the cooking space (5) from the aspect of the microwave excitation opening (4) is built up symmetrically with its constructional elements specifically for the cooker and no metallic constructions are arranged at the cooker space side in the near microwave field directly below the excitation opening (4).

2. Domestic microwave appliance according to claim 1, characterised thereby, that the cover (7) of the excitation opening (4, 4.1, 4.2) preferably consists of borosilicate glass and is arranged to be removable.

3. Domestic microwave appliance according to claim 1, characterised thereby, that the constructional elements specifically for the cooker, which for example consist of grilling equipments and devices for cooking space accessories, are arranged symmetrically with respect to the excitation opening (4) and do not cover this in the near microwave field at the cooker space side.

4. Domestic microwave appliance according to claim 1 and 3, characterised thereby, that for the use of several excitation openings (4), which may be allocated to more than one waveguide (2), these are arranged symmetrically in the cooking space ceiling.

5. Domestic microwave appliance according to claim 1, characterised thereby, that the field stirrer (3), which is provided with metal arms in the E and/or H plane and borne to be rotatable in the waveguide (2), is arranged above the excitation opening (4).

6. Domestic microwave appliance according to claim 1 and 5, characterised thereby, that the field stirrer (3) is arranged in front of the excitation opening (4).

7. Domestic microwave appliance according to claim 1 and 5, characterised thereby, that the waveguide (2) has two excitation openings (4) arranged at a minimum spacing of twice the wavelength (λ) of the microwaves and that the field stirrer (3) is arranged in front of these.

8. Domestic microwave appliance according to claim 1, 5 and 7, characterised thereby, that the field stirrer (3) is arranged between both excitation openings (4).

## Revendications

1. Appareil ménager à micro-ondes dans lequel l'énergie micro-ondes produite par un magnétron est introduite dans au moins un guide d'ondes qui relie la source d'énergie au point d'alimentation en énergie pour un utilisateur dans une enceinte de cuisson, des dispositifs spécifiques aux micro-ondes qui distribuent de manière uniforme la densité d'énergie dans l'enceinte de cuisson étant prévus à l'intérieur du guide d'ondes, caractérisé par le fait qu'il est prévu, au voisinage d'au moins une ouverture de couplage (4) du guide d'ondes (2) masquée par un matériau (7) perméable aux micro-ondes, qui, de préférence, commence à l'extrémité du guide d'ondes, a une longueur et une largeur au moins égales à λ/2 de la longueur d'onde des micro-ondes et est située au centre de la voûte de l'enceinte de cuisson, un agitateur de champ (3) pourvu de bras métalliques qui, concernant la position de départ, est situé dans le plan E = u./o.H et est monté tournant sur une surface latérale ou sur la paroi supérieure du guide d'ondes et par le fait que, en combinaison avec cela, la hauteur de l'enceinte de cuisson est d'au moins 2λ, la largeur et la profondeur de l'enceinte de cuisson respectivement de 3λ de la longueur d'onde des micro-ondes, l'enceinte de cuisson (5) avec ses éléments de construction spécifiques au four étant symétrique du point de vue de l'ouverture (4) de couplage des micro-ondes et aucune construction métallique n'étant disposée côté enceinte de cuisson directement sous l'ouverture de couplage (4) dans le champ proche des micro-ondes.

2. Appareil ménager à micro-ondes selon la revendication 1, caractérisé par le fait que l'obturateur (7) de l'ouverture de couplage (4, 4.1, 4.2) est de préférence en verte de borosilicates et est démontable.

3. Appareil ménager à micro-ondes selon la revendication 1, caractérisé par le fait que les éléments de construction spécifiques au four, formés par exemple de dispositifs de grill et d'accessoires de l'enceinte de cuisson sont disposés de manière symétrique par rapport à l'ouverture (4) de couplage des micro-ondes et ne masquent pas celle-ci dans le champ proche des micro-ondes côté enceinte de four.

4. Appareil ménager à micro-ondes selon revendications 1 et 3, caractérisé par le fait que dans le cas de l'utilisation de plusieurs ouvertures de couplage (4) qui peuvent correspondre à plus d'un guide-d'ondes (2) celles-ci sont disposées de manière symétrique dans la voûte de l'enceinte de four.

5. Appareil ménager à micro-ondes selon la revendication 1, caractérisé par le fait que l'agitateur de champ (3) pourvu de bars métalliques monté tournant dans le plan E u./o. H dans le guide d'ondes (2) est disposé au-dessus de l'ouverture de couplage (4).

6. Appareil ménager à micro-ondes selon revendications 1 et 5, caractérisé par le fait que l'agitateur de champ (3) est disposé devant l'ouverture de couplage (4).

7. Appareil ménager à micro-ondes selon revendications 1 et 5, caractérisé par le fait que le guide d'ondes (2) comporte deux ouvertures de couplage (4) disposées à une distance minimale de λ/2 de la longueur d'onde des micro-ondes et par le fait que l'agitateur de champ (3) est disposé devant celles-ci.

8. Appareil ménager à micro-ondes selon revendications 1, 5 et 7, caractérisé par le fait que l'agitateur de champ (3) est disposé entre les deux ouvertures de couplage (4).
